# FASCICULE DE BREVET EUROPEEN

(11) **EP 0 768 453 B1**
(45) Date de publication et mention de la délivrance du brevet: **27.02.2002**
(21) Numéro de dépôt: 96401927.7
(22) Date de dépôt: 10.09.1996
(51) Int. Cl.: F01P 11/04

(54) **Dispositif de connexion pour moteur thermique**
Verbindungselement für eine Brennkraftmaschine
Connection device for an internal combustion engine

(30) Priorité: 15.09.1995 FR 9510829; 28.09.1995 FR 9511387
(43) Date de publication de la demande: 16.04.1997
(73) Titulaire: HUTCHINSON, 75008 Paris (FR)
(72) Inventeur: Godeau, Denis, 45260 Vieilles Maisons, Joudry (FR); Garcia, Anthony, 45700 Villemandeur (FR)
(74) Mandataire: Hurwic, Aleksander

(56) Documents cités:
- CH-A- 356 312
- FR-A- 874 337
- GB-A- 2 249 347

## Description

La présente invention se rapporte principalement à un dispositif d'interconnexion, notamment hydraulique et pneumatique pour divers organes d'un moteur à combustion interne d'un véhicule automobile.

Le bon fonctionnement d'un moteur de véhicule automobile ne peut être assuré sans la connexion des divers circuits pneumatiques, hydrauliques et électriques raccordant divers organes du moteur entre eux ainsi qu'à des dispositifs externes. Lors du montage du véhicule ou de sa maintenance, il est donc impératif d'assurer le passage et la connexion de nombreux corps allongés, notamment de conduites tubulaires flexibles, de conduites tubulaires rigides, des câbles ou faisceaux de câbles, dans le compartiment moteur.

Cela ne va pas sans poser de nombreux problèmes aux constructeurs automobiles.

Les chemins de divers corps allongés doivent tenir compte non seulement de l'espace disponible dans le compartiment moteur, mais également de la proximité des éléments chauds comme les pièces du moteur ou certaines conduites tubulaires risquant de compromettre le bon fonctionnement des corps allongés fragiles ou contenant des liquides froids. De même, il peut être nécessaire d'éloigner les câbles des sources de perturbation électrique et/ou magnétique. Ce problème est particulièrement important pour les corps allongés flexibles dont la position peut varier lorsqu'ils sont soumis à des vibrations. Les constructeurs automobiles ont donc été amenés à concevoir des chemins de corps allongés présentant une bonne sécurité mais n'utilisant pas de manière optimale l'espace disponible dans le compartiment moteur.

On doit également éviter à tout prix les erreurs de connexion, ce qui impose la mise en oeuvre de détrompeurs sur les connecteurs et/ou de chaînes de montage robotisées. Il est à noter que le montage sur une chaîne robotisée n'évitera pas les erreurs lors des connexions futures effectuées par des opérateurs de maintenance, par exemple lors du remplacement d'une conduite tubulaire flexible. De plus, la disposition de corps allongés dans le compartiment moteur d'un véhicule automobile compromet l'esthétique du bloc moteur.

C'est par conséquent un but de la présente invention d'offrir un dispositif fiable d'interconnexion des divers organes d'un moteur de véhicule automobile.

C'est également un but de la présente invention d'offrir un tel dispositif permettant de réaliser des interconnexions optimisées en mettant en oeuvre des corps allongés de faibles longueurs.

C'est aussi un but de la présente invention d'offrir un dispositif d'interconnexion dont l'esthétique s'accorde avec l'esthétique du bloc moteur.

C'est également un but de la présente invention d'offrir un bloc moteur équipé avant son montage dans le compartiment moteur, d'un dispositif assurant au moins une partie des connexions nécessaires à son fonctionnement.

Ces buts sont atteints selon l'invention par des canalisations rigides assemblées de manière à former un châssis autoportant d'interconnexion. Avantageusement, les canalisations rigides sont complétées et/ou prolongées par des conduites tubulaires flexibles au niveau des passages difficiles et/ou dans les zones soumises à des sollicitations sévères, notamment à des vibrations. Avantageusement, le châssis comporte des moyens de fixation des câbles électriques, des câbles à fibres optiques et/ou des faisceaux de câbles.

Avantageusement, le châssis comporte des moyens de fixation d'organes de mesure, de régulation et/ou de contrôle de flux des fluides.

Concrètement, l'invention a pour objet un moteur thermique (5) de véhicule automobile avec un châssis autoportant d'interconnexion (1) comportant un vase d'expansion intégré (29) et un boîtier (21) d'entrée de répartition et de sortie d'eau, ainsi qu'une pluralité de canalisations rigides allongées (16) formant avec le vase d'expansion (29) et le boîtier (21) la structure rigide du châssis (1) et s'étendant jusqu'à la proximité des organes à interconnecter du moteur (5), le châssis comportant des moyens de fixation (13) sur le moteur (5) dont des moyens de connexion directe entre la sortie et l'entrée d'eau de refroidissement du moteur thermique et le boîtier (21) du châssis autoportant.

D'une manière générale, le boîtier d'entrée de répartition et de sortie d'eau comporte
- des moyens de connexion directe à la sortie et à l'entrée d'eau de refroidissement du moteur thermique, et
- une entrée d'eau chaude susceptible d'être connectée à la sortie de la pompe à eau du moteur thermique d'un véhicule automobile, reliée à une sortie d'eau chaude du boîtier connectée à une canalisation conduisant à l'entrée d'eau chaude d'un radiateur et une entrée d'eau froide connectée à une canalisation d'eau refroidie par un radiateur, connectée à une sortie d'eau froide susceptible d'être reliée à l'entrée d'eau de refroidissement du moteur thermique.

Le châssis du moteur comporte des moyens de maintien de câbles électriques ou optiques ou autre conduit de transfert de fluide.

Le châssis du moteur comporte des conduites tubulaires flexibles, connectées aux canalisations rigides et assurant les connexions dans les zones soumises à des sollicitations sévères, dans les zones de connexion à des organes du moteur et/ou dans des zones correspondant à un parcours tourmenté ou difficile, et les extrémités des canalisations, notamment des conduites tubulaires flexibles, sont munies des dispositifs de connexion, notamment de raccords rapides.

Les canalisations rigides sont réalisées d'une seule pièce par formage ou extrusion de matériaux plastiques, ou sont réalisées par assemblage de plusieurs pièces en matière plastique.

Le moteur comporte un radiateur raccordé au moteur par des conduites tubulaires flexibles, et par des canalisations rigides, en ce que le moteur comporte un échangeur de chaleur connecté au circuit de refroidissement par l'intermédiaire des conduites tubulaires flexibles et des canalisations rigides, en ce qu'il comporte des conduites tubulaires flexibles et par des canalisations rigides de raccordement à l'aérotherme de chauffage de l'habitacle du véhicule ainsi qu'une canalisation rigide reliée à une conduite tubulaire flexible raccordée au répartiteur d'admission.

L'invention sera mieux comprise au moyen de la description ci-après et des figures annexées données comme un exemple non limitatif et sur lequel :
- la figure 1a est une vue en perspective de trois-quarts avant et d'en haut de l'exemple préféré de réalisation du dispositif selon la présente invention ;
- la figure 1b est une vue analogue d'un moteur équipé du dispositif de la figure 1a ;
- la figure 2a est une vue en perspective de trois-quarts arrière et d'en bas du dispositif de la figure 1a ;
- la figure 2b est une vue analogue à la figure 2a illustrant un moteur équipé d'un dispositif selon la présente invention.

Sur les figures 1a à 2b, on a utilisé les mêmes références pour désigner les mêmes éléments.

Sur les figures, on peut voir l'exemple préféré de réalisation d'un châssis 1 selon l'invention comprenant une première branche 3 dont la longueur est sensiblement égale à la largeur d'un moteur 5 (figures 1 b et 2b), une deuxième branche 7 parallèle à la première branche 3 et dont la longueur est sensiblement égale à la moitié de la largeur du moteur 5, reliée par une troisième branche 9 orthogonale aux branches 3 et 7. La branche 9 porte une bride 13 de fixation du châssis 1 sur le moteur 5.

Le châssis 1 selon la présente invention est avantageusement réalisé en matière plastique, par exemple par extrusion soufflage ou rotomoulage. Avantageusement, le châssis 1 selon l'invention est réalisé par assemblage, notamment soudure ou collage, d'éléments obtenus par moulage, par injection, par extrusion ou par extrusion soufflage. Les pièces rigides sont avantageusement réalisées en matière plastique, bien que la mise en oeuvre de châssis métalliques ou autres ne sort pas du cadre de la présente invention. Les conduites tubulaires flexibles sont réalisées en matière plastique ou avantageusement en élastomère. La fixation de conduites tubulaires flexibles sur les canalisations rigides est avantageusement effectuée par surmoulage d'un bracelet plastique ou par la mise en place d'un collier, connecteur rapide ou autre. Avantageusement, les extrémités des canalisations tubulaires flexibles opposées à celles connectées aux canalisations rigides du châssis sont munies de raccords rapides. Le châssis selon l'invention peut être muni de moyens pour absorber les vibrations, des blindages électromagnétiques disposés à proximité de sources de perturbation électromagnétiques, autour des câbles de transmission de signal, et des moyens d'isolation thermiques disposés à proximité des sources de chaleur, autour des câbles de transmission de signal ou de canalisations.

Le châssis 1 comporte des moyens 15 de fixation des câbles électriques 19.

La configuration du châssis selon la présente invention est fonction du moteur 5 à équiper et notamment du dispositif des divers organes et des diverses entrées et sorties de fluide du moteur.

Dans l'exemple illustré sur les figures 1b et 2b, la sortie de pompe du moteur 5 est raccordée à un boîtier d'entrée de répartition et de sortie d'eau 21 incorporé au châssis selon la présente invention, au niveau de l'élément de fixation 13. Le boîtier 21 assure avantageusement la distribution de l'eau chaude provenant du moteur 5 et/ou de l'eau refroidie dans un radiateur 25. Dans l'exemple illustré, une canalisation rigide 16.1, prolongée par une conduite tubulaire flexible 17.1 elle-même terminée par un raccord rapide 23.1, relie une entrée d'eau froide de la boîte 21 à la sortie d'eau froide du radiateur 25. Une canalisation 16.4, prolongée par une conduite tubulaire 17.4 elle-même terminée par un raccord rapide 23.4, relie la sortie d'eau chaude de la boîte à eau 21 à l'entrée d'eau chaude du radiateur 25. Une dérivation 16.31 de la canalisation 16.4 est reliée par une conduite tubulaire flexible 17.31, une canalisation rigide 16.3 et une conduite tubulaire flexible 17.3 elle-même terminée par un raccord rapide 23.3 à la sortie d'un échangeur de chaleur 27 de refroidissement de l'huile moteur. L'entrée de l'échangeur de chaleur 27 est raccordée par une conduite tubulaire flexible 17.2 terminée par un raccord rapide 23.2 à une dérivation 16.2 de la canalisation 16.1. Un aérotherme de chauffage de l'habitacle du véhicule est alimenté par une canalisation 16.5 reliant la boîte à eau 21 à une conduite tubulaire flexible 17.5 terminée par un raccord rapide 23.5. Le retour de l'eau de l'aérotherme vers la boîte à eau 21 s'effectue par le raccord rapide 23.6, la conduite tubulaire 17.6 et la canalisation rigide 16.6. Une canalisation 16.7, terminée par une conduite tubulaire flexible 17.7, relie la boîte 21 au répartiteur d'admission du moteur du véhicule. Il est à noter que les conduites tubulaires flexibles 17.1 à 17.7 facilitent la connexion et le montage, évitent de transmettre les sollicitations, notamment les vibrations, facilitent le passage dans des zones difficilement accessibles ou tourmentées. Avantageusement, les canalisations 16.1 à 16.7 ont une section rectangulaire optimisant la rigidité du châssis selon la présente invention. Toutefois, il est bien entendu que la mise en oeuvre des canalisations présentant d'autres géométries, notamment une section différente, ne sort pas du cadre de la présente invention. Avantageusement, les conduites tubulaires flexibles 17.1 à 17.7 ont une section circulaire. Avantageusement, les canalisations rigides comportent des zones de transition de section circulaire facilitant le montage de conduites tubulaires flexibles.

Avantageusement, le châssis 1 selon la présente invention comporte un vase d'expansion intégré 29.

Le châssis selon la présente invention permet le passage des câbles nécessaires au fonctionnement du moteur, par exemple des câbles reliant le système d'allumage aux bougies du moteur, le câble reliant les générateurs électriques au système d'allumage et au démarreur. Le châssis selon la présente invention permet également de faire passer des câbles électriques ou optiques d'interconnexion du moteur avec d'autres organes du véhicule, par exemple les câbles reliant les divers capteurs de détection du bon fonctionnement du moteur au tableau de bord du véhicule.

La présente invention s'applique principalement à l'industrie automobile.

## Revendications

1. Moteur thermique (5) de véhicule automobile avec un châssis autoportant d'interconnexion (1) comprenant un vase d'expansion intégré (29) et un boîtier (21) d'entrée de répartition et de sortie d'eau, ainsi qu'une pluralité de canalisations rigides allongées (16) formant avec le vase d'expansion (29) et le boîtier (21) la structure rigide du châssis (1) et s'étendant jusqu'à la proximité des organes à interconnecter du moteur (5), le châssis comportant des moyens de fixation (13) sur le moteur (5) dont des moyens de connexion directe entre la sortie et l'entrée d'eau de refroidissement du moteur et le boîtier (21) du châssis autoportant.

2. Moteur selon la revendication 1, **caractérisé en ce que** le boîtier (21) comporte une entrée d'eau chaude susceptible d'être connectée à la sortie de la pompe à eau du moteur reliée à une sortie d'eau chaude du boîtier (21) connectée à une canalisation conduisant à l'entrée d'eau chaude d'un radiateur (25) et une entrée d'eau froide connectée à une canalisation d'eau refroidie par un radiateur (25) connectée à une sortie d'eau froide susceptible d'être reliée à l'entrée d'eau de refroidissement du moteur thermique.

3. Moteur selon l'une quelconque des revendications précédentes, **caractérisé en ce que** le châssis comporte des moyens (15) de maintien de câbles électriques ou optiques (19) ou autre conduit de transfert de fluide.

4. Moteur selon l'une quelconque des revendications précédentes, **caractérisé en ce que** le châssis comporte des conduites tubulaires flexibles (17.1 à 17.7) connectées aux canalisations rigides (16.1 à 16.7) et assurant les connexions dans les zones soumises à des sollicitations sévères, dans les zones de connexion à des organes du moteur et/ou dans des zones correspondant à un parcours tourmenté ou difficile.

5. Moteur selon la revendication 4, **caractérisé en ce que** les extrémités de canalisations (17), notamment des conduites tubulaires flexibles, sont munies des dispositifs de connexion, notamment de raccords rapides (23).

6. Moteur selon l'une quelconque des revendications précédentes, **caractérisé en ce que** les canalisations rigides (16.1 à 16.7) sont réalisées d'une seule pièce par formage ou extrusion de matériaux plastiques.

7. Moteur selon l'une quelconque des revendications précédentes, **caractérisé en ce que** les canalisations rigides (16.1 à 16.7) sont réalisées par assemblage de plusieurs pièces en matière plastique.

8. Moteur selon l'une quelconque des revendications précédentes, **caractérisé en ce qu'**il comporte un radiateur (25) raccordé au moteur par des conduites tubulaires flexibles (17.1, 17.4), et par des canalisations rigides (16.1 à 16.4), **en ce que** le moteur comporte un échangeur de chaleur (27) connecté au circuit de refroidissement par l'intermédiaire des conduites tubulaires flexibles (17.2, 17.3, 17.31) et des canalisations rigides (16.3, 16.31, 16.2), **en ce qu'**il comporte des conduites tubulaires flexibles(17.5, 17.6) et par des canalisations rigides (16.5, 16.6) de raccordement à l'aérotherme de chauffage de l'habitacle du véhicule ainsi qu'une canalisation rigide (16.7) reliée à une conduite tubulaire flexible (17.7) raccordée au répartiteur d'admission.

## Patentansprüche

1. Wärmekraftmaschine bzw. -motor (5) eines Kraftfahrzeugs mit einem selbsttragenden Verbund- bzw. Verbindungschassis (1), umfassend ein integriertes Expansionsgefäß (29) und ein Eingangsgehäuse (21) für die Verteilung und den Austritt von Wasser, sowie eine Mehrzahl von starren gestreckten bzw. verlängerten Rohrleitungen (16), die mit dem Expansionsgefäß (29) und dem Gehäuse (21) die starre Struktur des Chassis (1) bilden und sich bis in die Nähe der Organe zum Verkoppeln mit dem Motor (5) erstrecken, wobei das Chassis Mittel (13) für die Befestigung auf dem Motor (5) hat, davon Mittel für die direkte Verbindung zwischen dem Ausgang und Eintritt von Kühlwasser des Motors und dem Gehäuse (21) des selbsttragenden Chassis.

2. Motor gemäß Anspruch 1, **dadurch gekennzeichnet, dass** das Gehäuse (21) einen mit dem Ausgang der Wasserpumpe des Motors verbindbaren Warmwassereingang hat, welcher mit einem Warmwasserausgang des Gehäuses (21) verbunden ist, der mit einer zum Warmwassereingang eines Kühlers (25) führenden Rohrleitung verbunden ist, und einen mit einer Rohrleitung für durch einen Kühler (25) gekühltes Wasser verbundenen Kaltwassereingang, der mit einem Kaltwasserausgang verbunden ist, welcher mit dem Kühlwassereingang der Wärmekraftmaschine bzw. des Motors verbindbar ist.

3. Motor gemäß irgendeinem der vorhergehenden Ansprüche, **dadurch gekennzeichnet, dass** das Chassis Mittel (15) für den Halt bzw. die Sicherung von elektrischen oder optischen Kabeln (19) oder einer anderen Leitung für die Übertragung von Fluid hat.

4. Motor gemäß irgendeinem der vorhergehenden Ansprüche, **dadurch gekennzeichnet, dass** das Chassis flexible Rohrleitungen (17.1 bis 17.7) hat, die mit starren Rohrleitungen (16.1 bis 16.7) verbunden sind und die Verbindungen in den Zonen sicherstellen, die schweren Beanspruchungen unterworfen sind, in den Zonen der Verbindung mit den Organen des Motors und/oder in den Zonen, die einem hin- und hergezerrten oder schwierigen Durchgang entsprechen.

5. Motor gemäß Anspruch 4, **dadurch gekennzeichnet, dass** die Enden der Rohrleitungen (17), insbesondere der flexiblen Rohrleitungen, mit Verbindungseinrichtungen, insbesondere Schnellverbindungen (23), versehen sind.

6. Motor gemäß irgendeinem der vorhergehenden Ansprüche, **dadurch gekennzeichnet, dass** die starren Rohrleitungen (16.1 bis 16.7) aus einem einzigen Stück durch Formen oder Extrusion von Kunststoffen hergestellt sind.

7. Motor gemäß irgendeinem der vorhergehenden Ansprüche, **dadurch gekennzeichnet, dass** die starren Rohrleitungen (16.1 bis 16.7) durch Zusammenbau von mehreren Stücken bzw. Teilen aus Kunststoff hergestellt sind.

8. Motor gemäß irgendeinem der vorhergehenden Ansprüche, **dadurch gekennzeichnet, dass** er einen Kühler (25) hat, der mit dem Motor durch flexible Rohrleitungen (17.1, 17.4) und durch starre Rohrleitungen (16.1 bis 16.4) verbunden ist, dass der Motor einen Wärmeaustauscher (27) hat, der mit dem Kühlkreislauf durch flexible Rohrleitungen (17.2, 17.3, 17.31) und starre Rohrleitungen (16.3, 16.31, 16.2) verbunden ist, dass er flexible Rohrleitungen (17.5, 17.6) hat und durch starre Rohrleitungen (16.5, 16.6) für die Verbindung mit dem Lufterhitzer für die Heizung des Fahrgastraums des Fahrzeugs sowie eine starre Rohrleitung (16.7, die mit einer flexiblen Rohrleitung (17.7) verbunden ist, welche mit einem Einlassverteiler verbunden ist.

## Claims

1. A heat engine (5) for a motor vehicle with a self-supporting interconnection frame (1) comprising an integral expansion chamber (29) and a tank (21) for water inlet, distribution, and outlet, and a plurality of elongate rigid pipes (16) co-operating with the expansion chamber (29) and the tank (21) to form the rigid structure of the frame (1) and extending to the vicinity of members of the engine (5) that are to be interconnected, the frame including fixing means (13) for fixing the frame to the engine (5) and including connection means for direct connection between the cooling water inlet and outlet of the engine and the tank (21) of the self-supporting frame.

2. An engine according to claim 1, **characterized in that** the tank (21) includes a hot water inlet suitable for connection to the outlet of the water pump of the engine and connected to the hot water outlet of the tank (21) which is connected to a pipe leading to the hot water inlet of a radiator (25), and a cold water inlet connected to a pipe for conveying water cooled by a radiator (25) and connected to a cold water outlet suitable for connection to the cooling water inlet of the heat engine.

3. An engine according to any preceding claim, **characterized in that** the engine includes means (15) for holding electrical or optical cables (19) or other fluid transfer ducts.

4. An engine according to any preceding claim, **characterized in that** the engine includes hoses (17.1 to 17.7) connected to the rigid pipes (16.1 to 16.7) and providing connections in zones that are subjected to severe stresses, in zones for making connections to members of the engine, and/or in zones that correspond to paths that are awkward or difficult.

5. An engine according to claim 4, **characterized in that** the ends of the pipes (17), and in particular the hoses, are provided with connection devices, in particular with quick couplings (23).

6. An engine according to any preceding claim, **characterized in that** the rigid pipes (16.1 to 16.7) are formed as a single piece by forming or extruding plastics materials.

7. An engine according to any preceding claim, **characterized in that** the rigid pipes (16.1 to 16.7) are made by assembling together a plurality of parts made of plastics material.

8. An engine according to any preceding claim, **characterized in that** it includes a radiator (25) connected to the engine by hoses (17.1, 17.4) and by rigid pipes (16.1, 16.4), **in that** the engine includes a heat exchanger (27) connected to the cooling circuit via hoses (17.2, 17.3, 17.31) and rigid pipes (16.2, 16.3, 16.31), **in that** it includes hoses (17.5, 17.6) and rigid pipes (16.5, 16.6) for connection to the vehicle cabin heater, and a rigid pipe (16.7) connected to a hose (17.7) connected to the admission manifold.
